# EUROPÄISCHE PATENTSCHRIFT

(11) **EP 0 484 274 B1**
(45) Veröffentlichungstag und Bekanntmachung des Hinweises auf die Patenterteilung: **15.11.1995**
(21) Anmeldenummer: 91810780.6
(22) Anmeldetag: 04.10.1991
(51) Int. Cl.: D03D 47/24, D03D 51/12

(54) **Projektilwebmaschine mit steuerbarer Nullpunktslage des Torsionsstabs**
Gripper shuttle loom with controllable zero position of the torsion bar
Métier à projectiles avec mise à zéro réglable de la position de la barre de torsion

(30) Priorität: 02.11.1990 CH 3479/90
(43) Veröffentlichungstag der Anmeldung: 06.05.1992
(73) Patentinhaber: SULZER RÜTI AG, CH-8630 Rüti (CH)
(72) Erfinder: Bollier, Mauritius, CH-8400 Winterthur (CH)
(74) Vertreter: Heubeck, Bernhard

(56) Entgegenhaltungen:
- CH-A- 313 155
- CH-A- 641 506
- FR-A- 1 089 664
- FR-A- 1 089 665
- GB-A- 2 067 606

## Beschreibung

Die Erfindung betrifft eine Projektilwebmaschine gemäss Oberbegriff des Anspruchs 1 und Verfahren zum Betrieb dieser Webmaschine.

Eine derartige Webmaschine ist aus der CH-PS-641506 (T.563) bekannt: Um Funktionsschwankungen auszugleichen, wird mittels eines Stellantriebs und eines Regelungsmechanismus die veränderbare Nullpunktslage des Torsionsstabs hinsichtlich gleichbleibender Eintragsgeschwindigkeit nachgestellt. Funktionsschwankungen treten beispielsweise durch Betriebsunterbrüche auf. Insbesondere nach einer längeren Stillstandzeit, während der die Maschine erkaltet und der Schmierfilm in den Lagerungen unterbrochen wird, erfolgt der Schusseintrag - bei unveränderter Nullpunktslage des Torsionsstabs - beträchtlich langsamer. Damit nach einem Kaltstart die Projektile nicht zu spät in der Fangvorrichtung eintreffen, muss die Nullpunktslage so eingestellt werden, dass der Torsionsstab stärker gespannt wird, als für den Normalbetrieb nötig wäre. Wird auf Mittel zum Nachstellen der Nullpunktslage verzichtet, so erfolgt im Normalbetrieb der Projektilflug schneller als nötig, und dies bedeutet einen unnötigen Mehraufwand an Energie sowie erhöhten Verschleiss an den Projektilen, den Führungszähnen, der Fangbremse sowie der Schusseintragsvorrichtung.

Durch die bekannte Torsionsstabregelung lässt sich die Projektilwebmaschine bezüglich Energieaufwand und Verschleiss günstiger betreiben. Allerdings weist die in der CH-PS-641506 beschriebenen Vorrichtung einen gravierenden Mangel auf, indem nämlich der Stellantrieb so auf den Verstellhebel des Torsionsstabes einwirkt, dass beim Projektilabschuss die Schussvorrichtung mit einer schädlichen Schlagbeanspruchung auf den Stellantrieb rückwirkt. Es ist Aufgabe der Erfindung, Mittel zu schaffen, durch die diese rückwirkende Schlagbeanspruchung nicht oder zumindest abgeschwächt auf den Stellantrieb ausgeübt wird. Diese Aufgabe wird durch die kennzeichnenden Merkmale des Anspruchs 1 gelöst.

Die abhängigen Ansprüche 2 bis 9 betreffen vorteilhafte Ausführungsformen der Erfindung, wobei insbesondere drei verschiedene Ausführungsbeispiele gekennzeichnet werden. Die Verfahrensansprüche 10 und 11 beziehen sich auf das Verstellen der Nullpunktslage des Torsionsstabs und zwar, wann dies vorteilhafterweise durchgeführt wird.

Die Erfindung wird nachfolgend anhand dreier Ausführungsbeispiele im Zusammenhang mit den Zeichnungen näher erläutert. Es zeigen:
Fig.1 eine perspektivische Teilansicht der Schusseintragsvorrichtung gemäss der Erfindung mit einem Zwischenkörper in keilförmiger Ausführung (erstes Ausführungsbeispiel),
Fig.1a eine variante Ausführungsform des keilförmigen Zwischenkörpers,
Fig.2 ein Gehäuse für Verstellhebel und Zwischenkörper,
Fig.3 ein zweites Ausführungsbeispiel des erfindungsgemässen Zwischenkörpers,
Fig.3a Detail zum Antrieb des Zwischenkörpers nach Fig.3 und
Fig.4 ein drittes Ausführungsbeispiel des erfindungsgemässen Zwischenkörpers.

In Fig.1 sind von der Schusseintragsvorrichtung 100 folgende Komponenten zu sehen: der Torsionsstab 101; die Schlägerwelle 102 mit dem Hebel 103 zum nicht dargestellten Rollenhebel, über den der Torsionsstab gespannt wird; der nur teilweise dargestellte Schlaghebel 104; das Spannrohr 105, das sich mit dem Flansch 106 ortsfest an der Webmaschine befestigen lässt; das Gehäuse 107 mit dem Deckel 108 für den darin drehbar gelagerten Torsionsstabaufnehmer 109 (schematisch dargestellt); sowie den Verstellhebel 110 mit dem Gleitstein 111. Die beiden in Fig.1 eingezeichneten Pfeile 98 und 99 geben die Bewegungsrichtung beim Projektilasbschuss an.

Ferner sieht man in Fig.1 Komponenten des Verstellmechanismus, mit dem die Nullpunktslage des Torsionsstabs 101 über den Verstellhebel 110 verändert werden kann: der Stellmotor 1, beispielsweise ein Schrittmotor, der über das Anschlusskabel 2 mit einer nicht dargestellten Logikschaltung der Torsionsstabsregelung verbunden ist; die Gewindespindel 3 mit einem auf ihr geführten Schlitten 4; der keilförmige Zwischenkörper 10 mit der Nut 11, in die der Schlitten 4 eingreift und so eine Übertragung einer Drehbewegung der Spindel 4 in eine lineare Bewegung des Zwischenkörpers 10 herstellt.

Zu dem in Fig.1 vereinfacht dargestellten Verstellmechanismus gibt es diverse äquivalente Ausführungsformen. Beispielsweise kann der Schlitten 4 so gestaltet sein, dass er, wie in Fig.1a dargestellt, länger als die Breite der Nut 11 ist. Der Zwischenkörper 10 kann statt vertikal, d.h. direkt auf den Torsionsstab 101 hin, auch in einem andern Winkel, beispielsweise horizontal geführt werden. Der Zwischenkörper 10 kann auch ohne den Schlitten 4 als Übergangsstück direkt durch die Gewindespindel 3 des Stellmotors 1 bewegt werden. Oder anstelle des Schlittens 4 kann auch ein Getriebe vorgesehen sein.

In Fig.2 ist ein Längsschnitt durch ein "Keilgehäuse" 120 mit dem keilförmigen Zwischenstück 10 und dem Verstellhebel 110 dargestellt. Die eine Keilflanke 10a des Zwischenstücks 10 liegt auf der ortsfesten Gleitfläche 121a auf, die sich auf der Innenseite der Gehäusewand 121 befindet. Die andere Keilflanke 10b bildet die Kontaktfläche zur Gleitfläche 111b des Gleitsteins 111. Der Gleitstein 111 seinerseits ist mit einer zweiten Gleitfläche 111a im Verstellhebel 110 drehbar gelagert.

Die durch einen nicht dargestellten Stellantrieb erzeugte Bewegung des Zwischenkörpers 10 bewirkt eine die Nullpunktslage ändernde Schwenkbewegung des Verstellhebels 110. Durch den Zwischenkörper 10 wird eine vom Verstellhebel 110 ausgehende Kraft auf die ausgedehnte Gleitfläche 121a gelenkt. Dies ist vorteilhaft, da dadurch Kräfte und Schläge, die vom Torsionsstab 101 ausgehen, nicht oder nur in geringem Masse auf den Stellantrieb 1 wirken, sondern vom Gehäuse 120 aufgenommen beziehungsweise absorbiert werden, ohne dass dabei Schäden verursacht werden.

Die vom Verstellhebel 110 auf den Zwischenkörper 10 ausgeübte Kraft weist eine zur Gleitfläche 121a parallele Komponente auf. Diese Kraftkomponente, die vom Winkel zwischen den beiden Keilflanken 10a und 10b abhängt, soll beispielsweise so klein sein, dass die an der Gleitfläche 121a auftretenden Reibkräfte ein Verschieben des Zwischenkörpers 10 verhindern. Es ist auch möglich, dass die erwähnte Kraftkomponente teilweise durch den Stellantrieb 1 aufgenommen wird. Ebenso kann die Schwerkraft des Zwischenkörpers 10 durch den Stellantrieb aufgenommen werden.

Das Verschieben des Zwischenkörpers 10 durch den Stellmotor 1 wird vorteilhafterweise bei entspanntem Torsionsstab, also unmittelbar nach der Schussabgabe, durchgeführt. Dann muss der Stellmotor 1 lediglich entgegen den Reibkräften und dem Gewicht des Zwischenkörpers 10 Arbeit leisten. Mit dem Doppelpfeil 17 in Fig.2 ist der Hub angegeben, um den sich der Zwischenkörper 10 verschieben lässt. Dieser Hub entspricht einer Änderung der Nullpunktslage um einen Winkelbereich von rund 10 Grad.

Im Zusammenhang mit der Schlagbeanspruchung beim Projektilabschuss werden auf den Verstellhebel 110 Kräfte ausgeübt, die ein Abheben von der Keilflanke 10b veranlassen. Mit einem Führungskörper 12, der mit dem Zwischenkörper 10 verbunden ist, lässt sich das Abheben verhindern. Wie in Fig.2 illustriert ist, berührt die Führungsfläche 12a des Führungskörpers 12 die Rückseite des Verstellhebels 110 und zwingt diesen so, auf der Keilflanke 10b zu verharren.

Um eine Überlastung des Torsionsstabs 101 durch eine zu grosse Verdrehung zu verhindern, kann beispielsweise die Position des Zwischenkörpers 10 mittels Sensoren überwacht werden. So lässt sich beispielsweise mit zwei Induktivsensoren 15a und 15b (Fig.2) eine Meldung über die Position des Führungskörpers 10 für die Logikschaltung der Torsionsstabregelung erzeugen. Die Überlastsicherung des Torsionsstabs 101 lässt sich auch direkt durch einen auf dem Torsionsstab 101 aufgebrachten Dehnmessstreifen 150 (mit den Anschlüssen 151 an eine nicht dargestellte Messschaltung, s. Fig.1) durchführen.

Nach einem Maschinenstopp ist üblicherweise der Torsionsstab 101 in gespanntem Zustand. Um bei stillstehender Webmaschine die Nullpunktslage des Torsionsstabs 101 verändern zu können, muss zunächst der Torsionsstab 101 entspannt werden. Es ist daher von Vorteil, wenn zwischen dem Gehäuse 120 (Fig.2) und dem Spannrohr 105 (Fig.1) eine lösbare Verbindung (nicht dargestellt) vorgesehen wird, sodass durch Lösen dieser Verbindung das Gehäuse 120 in Richtung des Pfeils 18 verschwenkt und dadurch der Torsionsstab 101 entspannt werden kann.

Das zweite Ausführungsbeispiel des Zwischenkörpers, das in Fig.3 dargestellt ist, ist ein Bolzen 20, der aus einem Gewindeteil 21 und einem Teil 22 mit Keilnuten 23 besteht. Dieser Zwischenkörper 20 wird durch Drehen mittels eines Ritzels 5 des Stellmotors 1 und einem Zahnrad 6 bewegt. Fig.3a zeigt eine Draufsicht auf diese beiden Getrieberäder 5 und 6 sowie einen Querschnitt durch den Teil 22 gemäss der Linie A-A in Fig.3.

Durch Innenzähne des Zahnrades 6, die in die Nuten 23 eingreifen, wird der Zwischenkörper 20 um eine Rotationsachse gedreht, die senkrecht zur Gleitfläche 111b des Verstellhebels 110 steht. Die ortsfeste Gleitfläche 121a für die Gleitfläche 20a des Zwischenkörpers 20 ist das Innengewinde der Gewindehülse 121′, die auf der Gehäusewand 121 befestigt ist. Drehen des Zwischenkörpers 20 führt offensichtlich zur Schwenkbewegung des Verstellhebels 110.

Das dritte Ausführungsbeispiel des Zwischenkörpers, das in Fig.4 dargestellt ist, ist eine Scheibe 30, die aus einem spiralförmigen Teil 31 und einem Antriebsteil 32 mit einem Zahnkranz 33 besteht. Dieser Zwischenkörper 30 ist drehbar auf einem Zapfen 121'' gelagert, der am Gehäuse befestigt ist. Die durch das Ritzel 5 des nicht dargestellten Stellmotors erzeugte Drehung des Zwischenkörpers 30 erfolgt um eine Rotationsachse, die parallel zu Schwenkachse des Verstellhebels 110 verläuft.

Die eine Gleitfläche 30a des Zwischenkörpers 30 ist kreisförmig, die andere, 30b, spiralförmig. Die ortsfeste Gleitfläche 121a auf dem Zapfen 121'' befindet sich innerhalb der Zone, die durch einen strichpunktierten Bogen markiert ist. Da die Gleitfläche 30b eine nicht konstante Krümmung aufweist, ist es vorteilhaft, die zugeordnete Gleitfläche des Gleitsteins 111 gewellt auszuführen, wie es in Fig.4 angedeutet ist.

Das Verstellen der Nullpunktslage des Torsionsstabs soll bei ungespanntem Torsionsstab erfolgen. Dies wird mit Vorteil während des Betriebs der Webmaschine durchgeführt. Die Nullpunktsverstellung kann aufgrund von Steuersignalen schrittweise ausgeführt werden, wobei ein Stellschritt jeweils unmittelbar nach dem Projektilabschuss erfolgt, solange der Torsionsstab nicht oder nur wenig gespannt ist.

Vor einem geplanten längern Unterbruch des Webmaschinenbetriebs, beispielsweise vor einem Wochenende, ist es angezeigt, die Steuerung der Nullpunktseinstellung so zu beeinflussen, dass während einer Zeitspanne, die einige den Unterbruch vorangehende Webzyklen umfasst, der Torsionsstab zunehmend stärker gespannt wird. Diese Verstellung des Nullpunkts muss so weit gehen, dass bei einem spätern Kaltstart die Fluggeschwindigkeit des Projektils schon beim ersten Schuss gross genug ist. Die anschliessend beim fortgesetzten Betrieb sich verbessernde Energieumsetzung in der Schusseintragsvorrichtung erlaubt, die Nullpunktslage des Torsionsstabes durch die Regelung schrittweise wieder in die Normallage zurückzusetzen.

## Patentansprüche

1. Projektilwebmaschine mit einer Schusseintragsvorrichtung (100), mit einem am Torsionsstab (101) befestigten Verstellhebel (110) und mit einem Stellantrieb (1) zum Verändern der Nullpunktslage des Torsionsstabs (101), wobei der Stellantrieb (1) zur Steuerung der Nullpunktslage mit einer Logikschaltung und diese mit Sensoren zur Überwachung des Webmaschinenbetriebs verbunden sind,
dadurch gekennzeichnet, dass zwischen einer Gleitfläche (111b) des Verstellhebels (110) und einer ortsfesten Gleitfläche (121a) ein starrer Zwischenkörper (10, 20, 30) mit entsprechenden Gleitflächen (10b, 10a, 20a, 20b, 30a, 30b) angeordnet ist, der durch den Stellantrieb (1) bewegbar ist, wobei die Bewegung des Zwischenkörpers (10, 20, 30) eine Schwenkbewegung des Verstellhebels (110) bewirkt und wobei die Gleitflächen (111b, 121a) so angeordnet sind, dass eine vom Verstellhebel (110) ausgehende Kraft auf die ortsfeste Gleitfläche (121a) gerichtet ist.

2. Webmaschine nach Anspruch 1, dadurch gekennzeichnet, dass der Verstellhebel (110) einen Gleitstein (111) aufweist, der mit einer ersten Gleitfläche (111a) drehbar im Verstellhebel gelagert ist und mit einer zweiten Gleitfläche (111b) den Kontakt zum Zwischenkörper (10) bildet.

3. Webmaschine nach Anspruch 1 oder 2, dadurch gekennzeichnet, dass der Zwischenkörper (10) translatorisch bewegbar ist und dass seine Gleitflächen (10a, 10b) die Flanken eines Keils bilden.

4. Webmaschine nach Anspruch 3, dadurch gekennzeichnet, dass der Zwischenkörper (10) mit einem Führungskörper (12) verbunden ist, der eine Führungsfläche (12a) für den Verstellhebel (110) aufweist, welche ein Abheben des Verstellhebels (110) von der Gleitfläche (10b) verhindert.

5. Webmaschine nach Anspruch 1 oder 2, dadurch gekennzeichnet, dass der Zwischenkörper (20) rotatorisch bewegbar ist, dass die Rotationsachse senkrecht zur Gleitfläche (111b) des Verstellhebels (110) steht und dass die ortsfeste Gleitfläche (121a) und die entsprechende Gleitfläche (20a) des Zwischenkörpers (20) gewindeförmig ausgebildet sind.

6. Webmaschine nach Anspruch 1 oder 2, dadurch gekennzeichnet, dass der Zwischenkörper (30) rotatorisch bewegbar ist, dass die Rotationsachse parallel zur Schwenkachse des Verstellhebels (110) ist und dass die dem Verstellhebel (110) ausgesetzte Gleitfläche (30b) des Zwischenkörpers (30) kurvenförmig, vorzugsweise spiralförmig, ausgebildet ist.

7. Webmaschine nach einem der Ansprüche 1 bis 6, dadurch gekennzeichnet, dass der Stellantrieb (1) ein Schrittmotor ist.

8. Webmaschine nach einem der Ansprüche 1 bis 3, dadurch gekennzeichnet, dass zur Positionsüberwachung des Zwischenkörpers (10) mindestens zwei Sensoren (15a, 15b) vorgesehen sind.

9. Webmaschine nach einem der Ansprüche 1 bis 8, dadurch gekennzeichnet, dass zur Überwachung des Spannungszustandes des Torsionsstabs (101) auf diesem ein Dehnmessstreifen (150) angebracht ist.

10. Verfahren zum Betrieb einer Webmaschine mit einer steuerbaren Nullpunktslage des Torsionsstabes gemäss einem der Ansprüche 1 bis 9, dadurch gekennzeichnet, dass die Nullpunktsverstellung aufgrund von Steuersignalen schrittweise erfolgt, wobei ein Stellschritt jeweils unmittelbar nach dem Projektilabschuss durchgeführt wird, solange der Torsionsstab nicht oder nur wenig gespannt ist.

11. Verfahren nach Anspruch 8, dadurch gekennzeichnet, dass vor einem geplanten Betriebsunterbruch die Steuerung der Nullpunktseinstellung so beeinflusst wird, dass der Torsionsstab stärker gespannt wird.

## Claims

1. A projectile loom having: a picking mechanism (100); an adjusting lever (110) secured to the torsion bar (101); and an adjusting drive (1) for altering the neutral position of the torsion bar (101), the adjusting drive (1) for controlling the neutral position being connected to a logic circuit, the latter being connected to sensors to monitor loom operation,
characterised in that a rigid intermediate member (10, 20, 30) is disposed between a slideway (111b) of the adjusting lever (111) and a fixed slideway (121a) and has companion slideways (10b, 10a, 20a, 20b, 30a, 30b) and is movable by the adjusting drive (1), the movement of the intermediate member (10, 20, 30) producing a pivoting movement of the adjusting lever (110), the slideways (111b, 121a) being so disposed that a force emanating from the adjusting lever (110) is directed towards the fixed slideway (121a).

2. A loom according to claim 1, characterised in that the adjusting lever (110) has a slide block (111) rotatably mounted by way of a first slideway (111a) in the adjusting lever and contacting the intermediate member (10) by way of a second slideway (111b).

3. A loom according to claim 1 or 2, characterised in that the intermediate member (10) is movable in translation and its slideways (10a, 10b) serve as the flanks of a wedge.

4. A loom according to claim 3, characterised in that the intermediate member (10) is connected to a guide member (12) having a guide surface (12a) for the adjusting lever (110), the latter surface preventing the adjusting lever (110) from disengaging from the slideway (10b).

5. A loom according to claim 1 or 2, characterised in that the intermediate member (20) is movable in rotation, the rotational axis is perpendicular to the slideway (111b) of the adjusting lever (110) and the fixed slideway (121a) and the corresponding slideway (20a) of the intermediate member (20) are in screwthread form.

6. A loom according to claim 1 or 2, characterised in that the intermediate member (30) is movable in rotation, the rotational axis is parallel to the pivoting axis of the adjusting lever (110) and that slideway (30b) of the intermediate member (30) which is exposed to the adjusting lever (110) is curved, preferably spirally.

7. A loom according to any of claims 1 to 6, characterised in that the adjusting drive (1) is a stepping motor.

8. A loom according to any of claims 1 to 3, characterised in that at least two sensors (15a, 15b) are provided to monitor the position of the intermediate member (10).

9. A loom according to any of claims 1 to 8, characterised in that an extensometer strip (150) is provided on the torsion bar (101) to monitor the tension thereof.

10. A method of operating a loom having an adjustable neutral position of the torsion bar according to any of claims 1 to 9, characterised in that the neutral position is adjusted stepwise on the basis of control signals, an adjusting step being performed immediately after the shooting of the projectile provided that the torsion bar is tensed only slightly, if at all.

11. A method according to claim 8, characterised in that before a planned interruption in operation the control of the neutral adjustment is influenced to increase torsion bar tension.

## Revendications

1. Métier à tisser à projectile comprenant un dispositif d'insertion de trame (100), muni d'un levier de déplacement (110) fixé à la barre de torsion (101), et un organe de positionnement (1) pour modifier la position zéro de la barre de torsion (101), l'organe de positionnement (1) étant relié à un circuit logique pour régler la position zéro, et ledit circuit logique étant connecté à des capteurs pour surveiller le fonctionnement du métier, caractérisé en ce que, entre une surface de glissement (111b) du levier de déplacement (110) et une surface de glissement fixe (121a), est disposé un corps intermédiaire rigide (10, 20, 30) qui comporte des surfaces de glissement correspondantes (10b, 10a, 20a, 20b, 30a, 30b) et qui peut être déplacé par l'organe de positionnement (1), le déplacement du corps intermédiaire (10, 20, 30) produisant un pivotement du levier de déplacement (110), et les surfaces de glissement (111b, 121a) étant disposées de façon qu'une force partant du levier de déplacement (110) soit orientée en direction de la surface de glissement fixe (121a).

2. Métier selon la revendication 1, caractérisé en ce que le levier de déplacement (110) comporte un coulisseau (111) dont une première surface de glissement (111a) est montée avec possibilité de rotation dans le levier de déplacement et dont une seconde surface de glissement (111b) forme la surface de contact avec le corps intermédiaire (10).

3. Métier selon la revendication 1 ou 2, caractérisé en ce que le corps intermédiaire (10) est déplaçable en translation, et en ce que ses surfaces de glissement (10a, 10b) forment les flancs d'un coin.

4. Métier selon la revendication 3, caractérisé en ce que le corps intermédiaire (10) est relié à un corps de guidage (12) qui comporte, pour le levier de déplacement (110), une surface de guidage (12a) qui empêche le levier de déplacement (110) de décoller de la surface de glissement (10b).

5. Métier selon la revendication 1 ou 2, caractérisé en ce que le corps intermédiaire (20) peut être déplacé en rotation, en ce que son axe de rotation est perpendiculaire à la surface de glissement (111b) du levier de déplacement (110), et en ce que la surface de glissement fixe (121a) et la surface de glissement correspondante (20a) du corps intermédiaire (20) présentent la forme de filets.

6. Métier selon la revendication 1 ou 2, caractérisé en ce que le corps intermédiaire (30) peut être déplacé en rotation, en ce que son axe de rotation est parallèle à l'axe de pivotement du levier de déplacement (110), et en ce que la surface de glissement (30b) du corps intermédiaire (30) tournée vers le levier de déplacement (110) est en forme de courbe, de préférence en forme de spirale.

7. Métier selon l'une des revendications 1 à 6, caractérisé en ce que l'organe de positionnement (1) est un moteur pas à pas.

8. Métier selon l'une des revendications 1 à 3, caractérisé en ce que, pour surveiller la position du corps intermédiaire (10), il est prévu au moins deux capteurs (15a, 15b).

9. Métier selon l'une des revendications 1 à 8, caractérisé en ce que, pour surveiller l'état de tension de la barre de torsion (101), un extensomètre à fil d'acier (150) est monté sur ladite barre de torsion (101).

10. Procédé de fonctionnement d'un métier avec mise à zéro réglable de la position de la barre de torsion selon l'une des revendications 1 à 9, caractérisé en ce que le réglage du zéro s'effectue pas à pas sur la base de signaux de commande, chaque pas de réglage étant effectué juste après le lancement du projectile tant que la contrainte imposée à la barre de torsion est nulle ou faible.

11. Procédé selon la revendication 8, caractérisé en ce que, avant une interruption programmée de l'exploitation, on agit sur la commande du dispositif de réglage du zéro de manière à soumettre la barre de torsion à une tension plus forte.
